# EUROPÄISCHE PATENTSCHRIFT

(11) **EP 0 134 572 B1**
(45) Veröffentlichungstag und Bekanntmachung des Hinweises auf die Patenterteilung: **27.07.1988**
(21) Anmeldenummer: 84110253.6
(22) Anmeldetag: 29.08.1984
(51) Int. Cl.: E04F 11/14

(54) **Verfahren zum Erstellen einer Montage-Treppe sowie danach hergestellte Treppe**
Method for putting together an assembly staircase, and a staircase realized according to this method
Procédé pour l'aménagement d'un escalier de montage ainsi que l'escalier obtenu de cette façon

(30) Priorität: 08.09.1983 DE 3332331
(43) Veröffentlichungstag der Anmeldung: 20.03.1985
(73) Patentinhaber: Pollehn, Horst Walter, D-7800 Freiburg (DE)
(72) Erfinder: Pollehn, Horst Walter, D-7800 Freiburg (DE)
(74) Vertreter: Schmitt, Hans, Dipl.-Ing.

(56) Entgegenhaltungen:
- CH-A- 448 463
- DE-A- 1 683 539
- DE-A- 1 910 121
- DE-A- 2 065 470
- DE-A- 2 129 753
- DE-A- 2 626 407
- DE-C- 914 547

## Beschreibung

Die Erfindung betrifft ein Verfahren zum Erstellen einer Montage-Treppe aus vorgefertigten Bauteilen, die zumindest einen Tragholm aufweist, der aus einzelnen Holmelementen zusammengesetzt wird, wobei die Holmelemente in einer Vormontagestellung zunächst noch dreh- und höhenverstellbar ineinandergesteckt sind undnach dem Ausrichten gegeneinander mittels eines Montagehilfselementes statisch festgelegt werden.

Es ist aus der DE-A-2129 753 bereits eine freitragende Einzeistufen-Montage-Treppe bekannt, bei der die Montageverbindungen durch ineinandergesteckte, festlegbare Stahlrohre zwischen benachbarten Holmelementen gebildet sind. Dadurch ist vor dem Festlegen des jeweils vormontierten Holmelementes gleichzeitig ein Verstellen in horizontaler Ebene durch Verdrehen sowie ein Höhenverstellen möglich. Das Festlegen erfolgt dann im Bereich der Rohrsteckverbindungen durch ein Montagehilfselement mit einem Schraubenbolzen und zwei Konen, die auf Klemmelemente einwirken. Ist nach der Montage der Treppe bzw. von deren Tragholm noch eine Lagekorrektur, sei es allein wegen der Höhe und/oder wegen der Wendelung, erforderlich, so muß der Tragholm demontiert und in korrigierter Form wieder neu aufgebaut werden. Ein Lösen von einzelnen Montageverbindungen wäre zwar möglich, jedoch würde dabei gleichzeitig die Halterung in Höhenals auch in Drehrichtung gelöst. Außerdem sind durch die vorgesehenen Klemmverbindungen zwischen den Holmelementen mit praktisch punktueller Lastübertragung, Spannungspitzen (örtliche Materialüberbelastungen) vorhanden, durch die die Steifigkeit eines solchen Treppensystems leidet.

Aufgabe der vorliegenden Erfindung ist es, ein Verfahren sowie eine Vorrichtung zum Erstellen einer Montage-Treppe zu schaffen, bei dem der dazu erforderliche Arbeitsaufwand, insbesondere auch bei notwendigen Lagekorrekturen, vermindert ist. Außerdem soll die Treppe eine hohe Steifigkeit aufweisen.

Zur Lösung dieser Aufgabe wird vorgeschlagen, daß die Höhen- und Dreheinjustierung sowie das Festlegen in der justierten Position bei den einzelnen Holmelementen jeweils unabhängig voneinander erfolgt, wobei die einzelnen Holmelemente in derVormontagestettung jeweils über entfernbare Montagehilfselemente gegeneinander justierbar miteinander in Verbindung stehen und wobei das Montagehilfselement drehbar in einen Anschlußzapfen des einen Holmelementes eingesteckt und höhenverstellbar am anderen Holmelement befestigt wird.

Dadurch kann nach dem Erstellen des Tragholmes noch gut eine Lagejustierung vorgenommen werden, wobei in vorteilhafter Weise auch unabhängig voneinander entweder die Höhe oder der Verdrehwinkel (Wendelung) verstellt werden können. Durch diese Möglichkeit kann die Vormontage des Tragholmes zügig und ohne aufwendige Nachmessungen vorgenommen werden, so daß insgesamt eine wesentlich kürzere Montagezeit und ein verminderter Aufwand vorhanden sind. Durch die Montagehilfselemente sind räumlich getrennte Verbindungen zwischen benachbarten Holmelementen möglich, wobei eine Verbindung für eine Drehbewegung und die andere Verbindung für eine Höhenbewegung ausgebildet ist.

Es ist aus der DE-A-1 683 539 eine Hilfsvorrichtung zur Montage von Treppenstufen bekannt, die zum Halten und Einjustieren jeweils einer nächsten Stufe ausgebildet ist. Damit kann schrittweise Stufe für Stufe angesetzt werden, wobei ein Einjustieren der jeweils zuletzt montierten Stufe möglich ist. Sie bietet keine Möglichkeit der Einjustierung in Drehrichtung.

In einem weiteren Verfahrensschritt ist vorgesehen, daß die Montagehilfselemente nach dem Erstellen einer statischen Verbindung zwischen den Holmelementen, vorzugsweise durch Vergießen der zwischen benachbarten Holmelementen vorgesehenen Justierzwischenräume, entfernt werden. Nach dem Aushärten der Gußmasse ist eine statische Verbindung geschaffen, die einen festen Verbund der einzelnen Holmelemente ergibt. Die Montagehilfselemente können dann fernt werden und stehen zur Wiederverwenuung zur Verfügung.

Die Erfindung betrifft auch eine Vorrichtung zum Erstellen einer Montage-Treppe, die aus vorgefertigten Bauteilen zusammensetzbar ist und wenigstens einen Tragholm aufweist, der aus einzelnen, in Montagestellung etwa horizontale Auflagerteile mit einer Verbindungsöffnung sowie einem mit Seitenabstand zu dieser Öffnung angeordneten, über die Oberseite des Auflagerteiles vorstehenden Anschlußzapfen aufweisenden Holmelementen besteht, die über Steck-Drehverbindungen miteinander verbunden und mittels eines Montagehilfselementes festlegbar sind (DE-A-.2129753). Diese. Vorrichtung ist erfindungsgemäß dadurch gekennzeichnet, daß sie jeweils zum Verbinden benachbarter Holmelemente in einer Vormontagestellung entfernbare Montagehilfselemente aufweist, die einerseits jeweils einen höhenverstellbaren Anschluß zum Angreifen an einem Holmelement und andererseits einen Drehgelenkanschluß mit einem Einsteckzapfen zum Eingreifen in den Anschlußzapfen eines benachbarten Holmelementes haben.

Durch diese Montagehilfselemente kann der Arbeitsaufwand beim Erstellen der Treppe wesentlich reduziert werden. Außerdem ist vorteilhaft, daß die nach der Montage entfernten Montagehilfselemente undverändert für weitere Montagen zur Verfügung stehen. Schließlich ist durch die Ausbildung des Montagehilfselementes eine einerseits stabile, andererseits jedoch hinsichtlich der Höhe und des Drehwinkels unabhängig voneinandner verstellbare Verbindung zwischen benachbarten Holmelementen und auch ein günstiger Anschluß an die vorgesehene Form der Holmelemente möglich.

Eine zweckmäßige Ausführungsform sieht vor, daß die mit Einsteckzapfen verbundenen Anschlüsse vorzugsweise drei etwa radial vorstehende Haltearme aufweisen, die an ihren freien Enden mit etwa vertikalen Öffnungen für mit einem Holmelement zu verbindende Schrauben od. dgl. versehen sind. Diese Anschlüsse erlauben sowohl eine Höhenverstellung als auch ein Ausrichten des gehaltenen Holmelementes in eine horizontale Lage.

Nach einer Weiterbildung ist vorgesehen, daß die Verbindungsöffnung für den Anschlußzapfen eines benachbarten Holmelementes durchgehend ausgebildet und in ihrer lichten Weite derart bemessen ist, daß zu dem eingesetzten Anschlußzapfen ein Zwischenraum für Justierbewegungen verbleibt, der in Vormontagestellung durch die Montagehilfselemente überbrückt und in Montageendstellung statisch stabil ausgefüllt ist.

Durch diese Ausbildung ist nach dem Ineinanderstecken benachbarter Holmelemente noch keine direkte Verbindung geschaffen, sondern die Verbindung wird erst von den Montagehilfselementen übernommen. Somit sind entsprechende Korrekturbewegungen der einzelnen Holmelemente relativ zueinander über die Anschlüsse des Montagehilfselementes noch gut möglich.

Nach einer Weiterbildung weist der Anschlußzapfen der Holmelemente eine oben offene Innenhöhlung zur vorübergehenden teilweisen Aufnahme eines Einsteckzapfens des Montagehilfselementes zur Vormontage auf. Durch diese Steckverbindung ist das Holmelement mit dem Montagehilfselement in horizontaler Ebene verschwenkbar verbunden. Vorteilhafterweise weist der Anschlußzapfen der Holmelemente ein vorzugsweise zylindrisches Stahlrohr auf, das innen entsprechend der Form des Einsteckzapfens insbesondere durch Beton od. dgl. ausgeformt ist. Das Stahlrohr ergibt eine gute Stabilität des Anschlußzapfens und wird im wesentlichen zur Schubsicherung herangezogen. Zur Verbindung des Stahlrohres mit dem übrigen Holmelement ist zweckmäßigerweise vorgesehen, daß es außenseitig mit das Holmelement durchsetzender Stahlarmierung verbunden, insbesondere verschweißt ist, wobei die Verbindung mit dem Rohr an dessen oberem Ende vorgesehen ist und wobei die Armierung anschließend mit Abstand zu dem Rohr etwa entsprechend der Kontur der Verbindungsöffnung verläuft. Diese Stahlarmierung ergibt einerseits die notwendige Verbindungsstabilität zwischen Stahlrohr und Elementgrundkörper und bildet gleichzeitig auch eine Armierung der Vergußzwischenschicht zwischen der Innenwandung der Verbindungsöffnung und der Außenseite des Stahlrohres nach dem Erstellen der statischen Verbindung.

Nach einer Ausgestaltung der Erfindung sind die Grundkonturen der Einsteckzapfen, der zugehörigen Innenhöhlungen und/oder der Verbindungsöffnung in den Holmelementen zumindest teilweise in an sich bekannter Weise entsprechend dem Verlauf der Orthogonaltrajektorien der Hauptspannungslinien im Fugenbereich gekrümmt ausgebildet. Durch diese statisch günstige Form ergeben sich biegesteife Verbindungen, so daß die Treppe insgesamt auch bei größerer Spannweite eine große Steifigkeit aufweist.

Zusätzliche Ausgestaltungen der Erfindung sind in den weiteren Unteransprüchen aufgeführt. Nachstehend ist die Erfindung mit ihren wesentlichen Einzelheiten anhand der Zeichnung noch näher erläutert.

Es zeigt :
Fig. 1 eine Unteransicht einer zum Teil fertiggestellten Montage-Treppe,
Fig. 2 einen Teilquerschnitt eines Tragholmabschnittes einer Montage-Treppe ohne Stufe bzw. Treppenbelag,
Fig. 3 eine Aufsicht eines Montagehilfselementes,
Fig. 4 eine Seitenansicht eines Montagehilfselementes,
Fig. 5 einen Querschnitt eines einzelnen Holmelementes,
Fig. 6 eine Aufsicht eines einzelnen Holmelementes,
Fig. 7 eine Seitenansicht eines Holmelementes mit daran befestigtem Montagehilfselement,
Fig. 8 eine Querschnittsdarstellung eines Holmabschnittes in Vormontagestellung mit Montagehilfselement,
Fig. 9 eine Seitenansicht einer Montage-Treppe,
Fig. 10 eine abgewandelte Ausführungsform einer Montage-Treppe mit fest verbundenem Treppenbelag,
Fig. 11 ein Einzel-Holmelement mit Treppenbelag der in Fig. 10 gezeigten Treppe und
Fig. 12 eine Seitenansicht einer Montage-Treppe mit Rohbautreppenbelag.

Eine in Fig. 1 gezeigte, zum Teil fertiggestellte Montage-Treppe 1 besteht aus vorgefertigten Bauteilen. Im wesentlichen sind dies einzelne Holmelemente 2, die insgesamt den Tragholm 3 bilden, sowie die Stufen 4. In Fig. 1 ist ein Teil einer einholmigen Wendeltreppe gezeigt. Im Querschnitt eines Holmelementes 2 gemäß Fig. 5 ist gut erkennbar, daß jedes Holmelement 2 ein Auflagerteil 5 als Element-Grundkörper sowie einen über die Oberseite des Auflagerteiles vorstehenden Anschlußzapfen 6 aufweist. Mit Abstand zu diesem Anschlußzapfen 6 weist das Auflagerteil 5 eine Verbindungsöffnung 7 auf. In Montagestellung (vgl. Fig. 2 und 8) greifen die Anschlußzapfen 6 in die Verbindungsöffnung 7 eines benachbarten, im Ausführungsbeispiel höher liegenden Holmelementes 2 ein. Die Verbindungsöffnung 7 ist so bemessen, daß bei eingesetztem Anschlußzapfen 6 noch ein größerer Zwischenraum 8 verbleibt (Fig. 8), durch den Justierbewegungen von benachbarten Holmelementen 2 relativ zueinander möglich sind.

Erfindungsgemäß ist nun vorgesehen, daß in der in Fig. 8 gezeigten Vormontagestellung zum Verbinden benachbarter Holmelemente 2 Montagehilfselemente 9 vorgesehen sind, die einerseits einen höhenverstellbaren Anschluß 10 zum Verbinden mit dem einen Holmelement 2 und andererseits einen Drehgelenkanschluß 11 zum Verbinden mit dem benachbarten, hier darunter liegenden, anderen Holmelement aufweisen. Dadurch ist in der gezeigten Vormontagestellung, wo die einzelnen Holmelemente 2 noch nicht unmittelbar statisch stabil miteinander verbunden sind, eine einerseits biegesteife, jedoch um die Rotationsachse des Anschlußzapfens 6 verdrehbare Montageverbindung geschaffen. Durch Trennung der Verbindungen zu den einzelnen Holmelementen ist eine unabhängig voneinander durchführbare Lagekorrektur der Holmelemente 2 hinsichtlich der Höhenlage, einer horizontalen Ausrichtung und auch einer Drehlage möglich.

Die Figuren 3 und 4 zeigen in einer Aufsicht bzw. einer Seitenansicht ein solches Montagehilfselement 9. Es weist im wesentlichen einen Einsteckzapfen 12 als Drehgelenkanschluß und andererseits mit diesem Einsteckzapfen verbundene Anschlüsse auf, die im Ausführungsbeispiel als etwa radial vorstehende Haltearme 13 ausgebildet sind. Die Haltearme 13 sind beim oberen Endbereich des Einsteckzapfens 12 befestigt und über einen Umfangswinkel von z. B. 210° angeordnet. Im Ausführungsbeispiel sind drei Haltearme 13 vorgesehen, wobei sich einer in Montagestellung (Fig. 7 und 8) etwa in Mittellängsebenenrichtung des Tragholmes 3 und die anderen beiden etwa symmetrisch dazu seitlich angeordnet sind. Dadurch ist eine Dreipunktaufhängung gegeben, durch die das jeweilige Holmelement 2 gut gehalten ist. Die Verbindung der Haltearme 13 mit dem Auflagerteil 5 des Holmelementes 2 erfolgt zweckmäßigerweise über Schraubverbindungen, wie in Fig. 7 gezeigt ist. Dazu sind an den Enden der Haltearme 13 etwa vertikale Durchsteckhülsen 14 für Befestigungsschrauben 15 vorgesehen. Diese werden von oben her durch die Durchsteckhülsen durchgesteckt, unterseitig durch eine Kontermutter 16 bedarfsweise gesichert und in Gewindehülsen 17, die sich im Auflagerteil 5 befinden, eingeschraubt. Die Haltearme 13 mit ihren äußeren Befestigungsstellen sind so ausgebildet, daß sich der Einsteckzapfen 12 des Montagehilfselementes 9 in der Montagestellung etwa zentral innerhalb der Verbindungsöffnung 7 befindet. Der Anschlußzapfen 6 hat eine oben offene Innenhöhlung 18, in die das untere Ende des Einsteckzapfens 12 des Montagehilfselementes 9 eingesetzt werden kann. Durch die Ausbildung des Einsteckzapfens sowie der Innenhöhlung 18 ist ein Zusammenstecken bis zu einer bestimmten Einstecktiefe möglich, wobei dann die Haltearme 13 noch einen vorgesehenen, unterseitigen Abstand zu dem Holmelement 2 aufweisen. Das an den Haltearmen 13 befestigte Holmelement 2 läßt sich dadurch um die Rotationsachse des Einsteckzapfens 12 bzw. des Anschlußzapfens 6 verdrehen. Dadurch ist eine Anpassung der Holmelemente 2 an die jeweils vorgesehene Wendelung möglich. Gleichzeitig, jedoch unabhängig von dieser Drehverstellmöglichkeit kann durch Verstellen der Befestigungsschrauben 15 das gehaltene Holmelement 2 auch in seiner Höhenlage verstellt werden. Durch die vorgesehene Dreipunktbefestigung ist gut auch ein Ausrichten auf eine horizontale Lage des Holmelementes 2 möglich. Diese vorgenannten Verstellmöglichkeiten bleiben auch nach dem vollständigen Erstellen des Tragholmes 3 erhalten. Somit können auf einfache Weise nachträglich noch Lagekorrekturen, die sich beispielsweise erst am oberen Anschlußende des Tragholmes 3 ergeben, durchgeführt werden.

Der Anschlußzapfen 6 der Holmelemente 2 weist ein zylindrisches Stahlrohr 19 auf, das mit dem Auflagerteil 5 verbunden ist und innenseitig die Innenhöhlung 18 aufweist..Wie bereits vorerwähnt, ist die Innenhöhlung 18 entsprechend der Form des unteren Endes des Einsteckzapfens 12 des Montagehilfselementes 9 ausgeformt. Bei vorzugsweise aus Beton bestehenden Holmelementen 2 besteht zweckmäßigerweise die Ausformung innerhalb des Stahlrohres 19 aus Beton, was ein einfaches Herstellen ermöglicht. Zur stabilen Verbindung des Stahlrohres 19 mit dem übrigen Hohlelementekörper (Auflagerteil 5) sind an dem Stahlrohr 19 im Bereich seines oberen Endes außenseitig Stahlarmierungsstäbe angeschweißt, die auch den Auflagerteil 5 durchsetzen. In Fig. 6 sind diese Armierungsstäbe 20 gut zu erkennen, die sich käfigförmig um das Stahlrohr 19 verteilen. Hier ist auch gut zu erkennen (vgl. auch Fig. 5), daß diese Armierungsstäbe 20 etwa im Anschluß an ihre obere Befestigungsstelle am Stahlrohr 19 zu diesem mit Abstand geführt sind, etwa entsprechend der Kontur der Verbindungsöffnung 7 (Fig. 8).

Nach der Montage der Holmelemente zu einem Tragholm 3 wird dieser bedarfsweise in der schon vorbeschriebenen Weise einjustiert und anschließend erfolgt eine statische Festlegung der Holmelemente 2 gegeneinander. Dies erfolgt, indem die Zwischenfuge zwischen der Verbindungsöffnung 7 und dem Stahlrohr 19 ausgefüllt, insbesondere z. B. mit Beton vergossen wird. Für diese Vergußschicht bildet gleichzeitig auch die am Stahlrohr angebrachte Armierung durch ihre besondere Anordnung eine stabilisierende Verbindung, so daß insgesamt nach dem Aushärten des Füllwerkstoffes eine gut belastbare Verbindung zwischen den Holmelementen 2 geschaffen ist. In Fig. 8 ist an zwei Verbindungsstellen der Vergußwerkstoff 21 durch Punkte gekennzeichnet. Hierbei ist auch noch gut erkennbar, daß am unteren Ende der Verbindungsöffnungen 7 ringförmige Dichteinlagen 22 angeordnet sind, durch die beim Ausgießen des Zwischenraumes 8 ein unterseitiges, seitliches Austreten des Vergußwerkstoffes verhindert wird. Wie bereits vorerwähnt, bestehen die Holmelemente vorzugsweise im wesentlichen aus Stahlbeton. Dies hat neben einer guten Herstellbarkeit und Festigkeit, insbesondere auch Steifigkeit den Vorteil, daß eine gute Feuersicherheit gegeben ist, so daß auch gut eine Verwendung in Gebäuden mit höheren Geschoßzahlen möglich ist. Neben dieser Ausführungsform aus Stahlbeton kommt jedoch auch eine Ausführung aus Metall, vorzugsweise Aluminiumguß in Frage, beispielsweise auch aus optischen Gründen.

Im Zusammenhang mit der Verbindung zwischen dem Anschlußzapfen-Bereich und dem darüber angeordneten, nächsten Holmelement 2 sei noch erwähnt, daß zur Torsionssicherung im Bereich dieser Verbindung Ausnehmungen 23 in der Innenwandung der Verbindungsöffnung 7 vorgesehen sind, wie dies insbesondere in den Figuren 5 und 6 erkennbar ist.

Erwähnt sei noch, daß das Stahlrohr 19 mit seiner Innenausformung für den Einsteckzapfen 12 auch als vorgefertigtes Bauteil ausgebildet sein kann. Dadurch wird die Gesamtmontage des Holmelementes 2 vereinfacht. Außerdem kann ein solcher Anschlußzapfen ebenso wie das Montagehilfselement 9 gleichbleibend für verschiedene Holmelementformen verwendet werden.

Besonders vorteilhaft ist noch, daß insbesondere im Steckverbindungsbereich zwischen Anschlußzapfen 6 und Einsteckzapfen 12 eine Formgebung vorgesehen ist, bei der der Fugenbereich zumindest teilweise entsprechend dem Verlauf der Orthogonaltrajektorien der Hauptspannungslinien gekrümmt ausgebildet ist. Dadurch erhält man insbesondere eine biegesteife und auch von der Einstecktiefe her begrenzte Steck-Drehverbindung. Auch die Verbindungsöffnung 7, in die in Montagestellung der Anschlußzapfen 6 eines darunter liegenden Holmelementes 2 ragt, weist eine entsprechende Innenkontur auf. Auch hier wird nach Erstellen der statischen Verbindung durch Vergießen eine besonders gute, biegesteife Verbindung geschaffen.

Während der Montage des Tragholmes 3 werden die Holmelemente in bestimmten Abständen, z. B. nach vier Holmelementen 2, durch eine Stütze 24 abgestützt, wie dies in Fig. 9 gezeigt ist. Diese Stütze 24 ist zweckmäßigerweise stufenlos durch eine Schraubverbindung 25 od. dgl. höhenverstellbar in Anpassung an die jeweilige Höhe des zu unterstützenden Holmelementes 2. Nach dem Abbinden der statischen Verbindung zwischen den einzelnen Holmelementen 2 können sowohl die Stützen 24 als auch die Montagehilfselemente 9 entfernt werden. Es steht dann ggfs. ein freitragender Tragholm 3 zur Verfügung, der dann noch zur Vervollständigung der Montage-Treppe mit Stufen 4 belegt werden kann. Dabei können nach dem Entfernen der Montagehilfselemente 9 die Innenhöhlungen 18 der Anschlußzapfen 6 bzw. auch die Anschlußstellen der Haltearme 13 bei der Montage der Treppenelemente als Befestigungsstellen für diese verwendet werden. In Fig. 12 ist noch angedeutet, daß insbesondere auch für sogenannte Rohbaustufen 4 a die Innenhöhlung 18 des Anschlußzapfens 6 gut für eine vorübergehende Befestigung verwendet werden kann. Die Rohbaustufen 4 a weisen dazu entsprechende Einsteckzapfen 12 a auf. Zur Sicherung bei diesen provisorischen Rohbaustufen können noch' Keile 26 an der hinteren Stirnseite als Verdrehsicherung eingesetzt sein.

Die Figuren 3, 4, 7 und 8 lassen noch erkennen, daß der Einsteckzapfen 12 des Montagehilfselementes 9 eine an seinem unteren Ende vorstehende Gewindestange 27 trägt, die am oberen Ende mit einem Widerlager 29 verbunden ist. Die Innenhöhlung 18 des Anschlußzapfens 6 weist dagegen an ihrem inneren Ende eine Mutter 28 od. dgl. auf, in die das untere Ende der Gewindestange 27 einschraubbar ist. Dadurch ist auch eine auf Zug belastbare Verbindung zwischen dem Einsteckzapfen 12 und dem Anschlußzapfen 6 möglich. Zum Einschrauben der Gewindestange 27 in die Mutter 28 ist am oberen Ende der Gewindestange 27 eine Verdrehanformung, hier beispielsweise gleichzeitig eine als Einhängeöse 30 ausgebildete Verdrehhilfe vorgesehen. Die vorbeschriebene Zugverbindung ist insbesondere dann erforderlich, wenn von oben nach unten montiert wird, um dem jeweils von unten her anmontierten Holmelement 2 eine entsprechende Verbindungssicherung zu geben. Außerdem kann eine Zugverbindung vorteilhaft sein, wenn die mit Montagehilfselementen 9 versehenen Holmelemente 2 beispielsweise mittels eines Kranes von einer Lagerstelle zum Montageort transportiert werden. Erwähnt sei noch, daß die Montagehilfselemente 9 nach dem Erstellen der statischen Verbindung zwischen den einzelnen Holmelementen 2 entfernt und unverändert für weitere Montagen dann zur Verfügung stehen.

Bei der in Fig. 9 gezeigten Treppe 1 sind die endgültigen Stufen 4, die z. B. aus Holz, Naturstein, Kunststein, Stahlbeton usw. sein können, bereits angebracht. Die Stufensicherung erfolgt hier über einen Dorn 31, der in das Holmelement 2, insbesondere dessen Verbindungsöffnung 7 eingreift und vermörtelt ist.

Bei der Ausführungsform gemäß Fig. 10 und 11 sind bereits an den Holmelementen vorzugsweise einstückig angeformte Stufen 4 angeformt. Eine solche Treppe ist bevorzugt als Außentreppe verwendbar.

## Patentansprüche

1. Verfahren zum Erstellen einer Montage-Treppe (1) aus vorgefertigten Bauteilen, die zumindest einen Tragholm (3) aufweist, der aus einzelnen Holmelementen (2) zusammengesetzt wird, wobei die Holmelemente (2) in einer Vormontagestellung noch dreh- und höhenverstellbar ineinandergesteckt sind und nach dem Ausrichten gegeneinander mittels eines Montagehilfselementes (9) statisch festgelegt werden, dadurch gekennzeichnet, daß die Höhen- und die Dreheinjustierung sowie das Festlegen in der justierten Position bei den einzelnen Holmelementen jeweils unabhängig voneinander erfolgt, wobei die einzelnen Holmelemente (2) in der Vormontagestellung jeweils über entfernbare Montagehilfselemente (9) gegeneinander justierbar miteinander in Verbindung stehen und wobei das Montagehilfselement (9) drehbar in einen Anschlußzapfen (6) des einen Holmelementes eingesteckt und höhenverstellbar am anderen Holmelement befestigt wird.

2. Verfahren nach Anspruch 1, dadurch gekennzeichnet, daß die Montagehilfselemente (9) nach dem Erstellen einer statischen Verbindung zwischen den Holmelementen, vorzugsweise durch Vergießen der zwischen benachbarten Holmelementen vorgesehenen Justierzwischenräume, entfernt werden.

3. Vorrichtung zum Erstellen einer Montage-Treppe (1) die aus vorgefertigten Bauteilen zusammensetzbar ist und wenigstens einen Tragholm (3) aufweist, der aus einzelnen, in Montagestellung etwa horizontale Auflagerteile (5) mit einer Verbindungsöffnung (7) sowie einen mit Seitenabstand zu dieser Öffnung angeordneten, über die Oberseite des Auflagerteiles (5) vorstehenden Anschlußzapfen (6) aufweisenden Holmelementen (2) besteht, die über Steck-Drehverbindungen miteinander verbunden und mittels eines Montagehilfselementes (9) festlegbar sind, dadurch gekennzeichnet, daß die Vorrichtung jeweils zum Verbinden benachbarter Holmelemente (2) in einer Vormontagestellung, entfernbare Montagehilfselemente (9) aufweist, die einerseits jeweils einen höhenverstellbaren Anschluß (13) zum Angreifen an einem Holmelement (2) und andererseits einen Drehgelenkanschluß (11) mit einem Einsteckzapfen (12) zum Eingreifen in den Anschlußzapfen (6) eines benachbarten Holmelementes haben.

4. Vorrichtung nach Anspruch 3, dadurch gekennzeichnet, daß zwischen benachbarten Holmelementen (2) eine Höhenauflage vorgesehen ist, die vorzugsweise innerhalb des Drehgelenkes angeordnet 'ist. .

5. Vorrichtung nach Anspruch 3 oder 4, dadurch gekennzeichnet, daß die mit dem Einsteckzapfen (12) verbundenen Anschlüsse vorzugsweise drei etwa radial vorstehenden Haltearme (13) aufweisen, die an ihren freien Enden mit etwa vertikalen Öffnungen vorzugsweise in Durchsteckhülsen, für mit einem Holmelement zu verbindende Schrauben (15) od. dgl. versehen sind.

6. Vorrichtung nach einem der Ansprüche 3 bis 5, dadurch gekennzeichnet, daß der Einsteckzapfen (12) des Montagehilfselementes (9) an seinem unteren Ende bzw. die Innenhöhlung (18) des Anschlußzapfens (6) an ihrem inneren Ende Zugverbindungselemente, vorzugsweise eine Schraube (27) bzw. eine Mutter (28) aufweisen, und daß die Schraube vorzugsweise innerhalb des Einsteckzapfens (12) gelagert ist und am oberen Zapfenende vorsteht und dort vorzugsweise eine Einhängeöse (30) od. dgl. aufweist.

7. Vorrichtung nach einem der Ansprüche 3 bis 6, dadurch gekennzeichnet, daß die einem zu haltenden Holmelement (2) zugewandten Anschlüsse eines Montagehilfselementes (9), insbesondere deren Haltearmenden, in Einsetzstellung des Einsteckzapfens (12) in die Innenhöhlung (18) des Anschlußzapfens (6), Abstand zum Holmelement aufweisen.

8. Vorrichtung nach Anspruch 3, dadurch gekennzeichnet, daß die Verbindungsöffnung (7) für den Anschlußzapfen (6) eines benachbarten Holmelementes (2) durchgehend ausgebildet und in ihrer lichten Weite derart bemessen ist, daß zu dem eingesetzten Anschlußzapfen (6) ein Zwischenraum (8) für Justierbewegungen verbleibt, der in Vormontagestellung durch die Hilfselemente (9), überbrückt und in Montageendstellung statisch stabil ausgefüllt ist.

9. Vorrichtung nach Anspruch 8, dadurch gekennzeichnet, daß der Anschlußzapfen (6) eine oben offene Innenhöhlung (18) zur vorübergehenden, teilweisen Aufnahme des Einsteckzapfens (12) des Montagehilfselementes (9) zur Vormontage aufweist.

10. Vorrichtung nach Anspruch 8 oder 9, dadurch gekennzeichnet, daß der Anschlußzapfen (6) der Holmelemente (2) ein vorzugsweise zylindrisches Stahlrohr (19) aufweist, das innen entsprechend der Form des Einsteckzapfens (12) insbesondere durch Beton oder dgl. ausgeformt ist.

11. Vorrichtung nach Anspruch 10, dadurch gekennzeichnet, daß das Stahlrohr (19) außenseitig mit das Holmelement (2) durchsetzender Stahlarmierung verbunden, insbesondere verschweißt ist, und daß die Verbindung mit dem Rohr an dessen oberen Ende vorgesehen ist und die Armierung anschließend mit Abstand zu dem Rohr etwa entsprechend der Kontur der Verbindungsöffnung (7) verläuft.

12. Vorrichtung nach einem der Ansprüche 8 bis 11, dadurch gekennzeichnet, daß die Verbindungsöffnung (7) des Holmelementes (2) an seiner Innenwandung Ausnehmungen (23) zur Torsionssicherung aufweist.

13. Vorrichtung nach einem der Ansprüche 3 bis 12, dadurch gekennzeichnet, daß die Grundkonturen der Einsteckzapfen (12) der Montagehilfselemente und der zugehörigen Innenhöhlungen (18) der Holmelemente und/oder deren Verbindungsöffnungen (7) zumindest teilweise in an sich bekannter Weise entsprechend dem Verlauf der Orthogonaltrajektorien der Hauptspannungslinien im Fugenbereich gekrümmt ausgebildet sind.

14. Vorrichtung nach einem der Ansprüche 8 bis 13, dadurch gekennzeichnet, daß die Innenhöhlungen (18) der Anschlußzapfen (6) und/oder die Anschlußstellen für die Haltearme (13), nach dem Entfernen der Montagehilfselemente (9) bei der Montage von Treppenelementen (4, 4a) Befestigungsstellen für diese bilden.

15. Vorrichtung nach einem der Ansprüche 8 bis 14, dadurch gekennzeichnet, daß jeweils im unteren Bereich der Verbindungsöffnungen (7) bei vormontierten Holmelementen (2) eine Dichteinlage (22) angeordnet ist.

## Claims

1. A method for putting together an assembly staircase (1) which is made of prefabricated members and has at least one spar (3) composed of individual spar elements (2), in a pre-assembled position the spar elements (2) being inserted into one another so as still to be turnable and vertically adjustable and after having been aligned are statically fixed relative to one another by means of an assembly device (9), characterized in that the vertical and turning adjustment as well as the fixation in the adjusted position is in each case effected for the individual spar elements independently of one another, in the pre-assembled position the individual spar elements (2) in each case being interconnected by way of removable assembly devices (9) so as to be adjustable relative to one another, and the assembly device (9) being inserted in a turnable manner into a coupling plug (6) of the one spar element and being secured in a vertically adjustable manner to the other spar element.

2. The method as claimed in claim 1, characterized by the assembly devices (9) being removed after a static connection between the spar elements has been made, preferably by filling in the adjustment gaps provided between adjacent spar elements.

3. An apparatus for putting together an assembly staircase (1), which is adapted to be composed of prefabricated members and has at least one spar (3) consisting of individual spar elements (2) having bearing parts (5) which are approximately horizontal in the assembly position and have a connecting opening (7) as well as a coupling plug (6) which is laterally displaced from said opening and projects above the top of the bearing part (5), said spar elements being interconnected by way of turning plug connections and being adapted to be fixed by means of an assembly device (9), characterized in that for connecting adjacent spar elements (2) in a pre-assembled position the apparatus features removable assembly devices (9) having in each case on the one hand a vertically adjustable connection (13) for engaging a spar element (2) and on the other hand a swivel joint connection (11) with an inserting plug (12) for engaging in the coupling plug (6) of an adjacent spar element.

4. The apparatus as claimed in claim 3, characterized in that a support means is provided between adjacent spar elements (2) and is preferably disposed inside the swivel joint.

5. The apparatus as claimed in claim 3 or claim 4, characterized in that the connections joined to the inserting plug (12) preferably have three radially protruding holding arms (13) which are provided at their free ends with approximately vertical openings preferably in bushing inserts for bolts (15) or the like to be connected to a spar element..

6. The apparatus as claimed in any one of claims 3 to 5, characterized in that there are means for a pull-type connection at the lower end of the inserting plug (12) of the assembly device (9) and at the inner end of the inside cavity (18) of the coupling plug (6), preferably a bolt (27) and a nut (28) respectively, and that the bolt is preferably mounted inside the inserting plug (12) and projects at the upper plug end and preferably has an eye hook (30) or the like there.

7. The apparatus as claimed in any one of claims 3 to 6, characterized in that the connections which belong to an assembly device (9) and face a spar element (2) to be held, in particular the ends of the holding arms of said connections, are in spaced relationship to the spar element in the fitted position of the inserting plug (12) in the inside cavity (18) of the coupling plug (6).

8. The apparatus as claimed in claim 3, characterized in that the connecting opening (7) for the coupling plug (6) of an adjacent spar element (2) is devised to be continuous and the inside diameter of said opening is dimensioned in such a way that a gap (8) from the fitted coupling plug (6) remains for adjusting movements, in the pre-assembled position said gap being bridged by the assembly devices (9) and in the final assembled position being filled in a statically stable manner.

9. The apparatus as claimed in claim 8, characterized in that the coupling plug (6) has an inside cavity (18) open at the top for temporarily, partly receiving the inserting plug (12) of the assembly device (9) for pre-assembly.

10. The apparatus as claimed in claim 8 or claim 9, characterized in that the coupling plug (6) of the spar elements (2) has a steel tube (19), preferably a cylindrical one, which on the inside takes the shape of the inserting plug (12), in particular by means of concrete or the like.

11. The apparatus as claimed in claim 10, characterized in that the steel tube (19) is connected on the outside, in particular is welded to a steel reinforcement traversing the spar element (2), and that the connection to the tube is provided at the upper end of the latter, and the reinforcement subsequently extends in spaced relationship to the tube and corresponds approximately to the contour of the connecting opening (7).

12. The apparatus as claimed in any one of claims 8 to 11, characterized in that the connecting opening (7) of the spar element (2) has on its inside wall recesses (23) for protection against torsion.

13. The apparatus as claimed in any one of claims 3 to 12, characterized in that the basic contours of the inserting plugs (12) of the assembly devices and the associated inside cavities (18) of the spar elements and/or the connecting openings (7) of the latter are devised to be at least partly curved in a manner known per se according to the path of the orthogonal stress trajectories in the joint area.

14. The apparatus as claimed in any one of claims 8 to 13, characterized in that the inside cavities (18) of the coupling plugs (6) and/or the coupling points for the holding arms (13) form fixing points for the stair elements (4, 4a) after the assembly devices (9) have been removed when assembling the former.

15. The apparatus as claimed in any one of claims 8 to 14, characterized in that a sealing inlay (22) is disposed in each case in the lower area of the connecting openings (7) when the spar elements (2) are pre-assembled.

## Revendications

1. Procédé pour l'aménagement d'un escalier de montage (1) à partir d'éléments constitutifs préfabriqués, lequel comprend au moins une poutre porteuse (3) qui est composée d'éléments de poutre (2) individuels, les éléments de poutre (2) étant enfoncés les uns dans les autres dans une position de prémontage en pouvant encore être ajustés en rotation et en hauteur, et étant fixés rigidement les uns par rapport aux autres, après leur alignement, au moyen d'un accessoire de montage (9), caractérisé par le fait que le réglage en hauteur et en rotation, ainsi que la fixation dans la position ajustée, ont lieu pour les divers éléments de poutre à chaque fois indépendamment les uns des autres, les divers éléments de poutre (2), dans la position de prémontage, étant à chaque fois reliés entre eux en étant ajustables les uns par rapport aux autres au moyen d'accessoires de montage pouvant être enlevés (9), et l'accessoire de montage (9) étant enfoncé en pouvant tourner dans un pivot de raccordement (6) de l'un des éléments de poutre et fixé à l'autre élément de poutre en pouvant être réglé en hauteur.

2. Procédé selon la revendication 1, caractérisé par le fait que les accessoires de montage (9) sont enlevés après la réalisation statique entre les éléments de poutre, de préférence par scellement des intervalles d'ajustage prévus entre des éléments de poutre voisins.

3. Dispositif pour l'aménagement d'un escalier de montage (1) qui peut être assemblé à partir d'éléments constitutifs préfabriqués et présente au moins une poutre porteuse (3) qui se compose d'éléments de poutre individuels (2) présentant des parties d'appui (5) sensiblement horizontales dans la position montée avec une ouverture de liaison (7), ainsi qu'un pivot de raccordement (6) disposé latéralement à distance de cette ouverture et faisant saillie au-dessus du côté supérieur de la partie d'appui (5), ces éléments de poutre étant reliés entre eux par des liaisons tournantes par enfoncement et pouvant être fixés au moyen d'un accessoire de montage (9), caractérisé par le fait que le dispositif, pour relier des éléments de poutre voisins (2) dans une position de prémontage, comporte à chaque fois des accessoires de montage (9) pouvant être enlevés qui présentent, d'une part, un raccord (13) réglable en hauteur destiné à être en prise avec chaque élément de poutre (2), et, d'autre part, un raccord à articulation tournante (11) avec un pivot à enfoncement (12) pour venir en prise avec le pivot de raccordement (6) d'un élément de poutre voisin.

4. Dispositif selon la revendication 3, caractérisé par le fait qu'entre des éléments de poutre (2) voisins, il est prévu un support en hauteur qui est monté de préférence à l'intérieur de l'articulation tournante.

5. Dispositif selon la revendication 3 ou 4, caractérisé par le fait que les raccords reliés au pivot à enfoncement (12) comportent de préférence trois bras d'appui (13) faisant saillie de manière sensiblement radiale qui sont munis à leurs extrémités libres d'ouvertures sensiblement verticales, ménagées de préférence dans des manchons traversants, pour des vis (15) ou similaires à relier à un élément de poutre.

6. Dispositif selon l'une des revendications 3 à 5, caractérisé par le fait que le pivot à enfoncement (12) de l'accessoire de montage (9) ou la cavité intérieure (18) du pivot de raccordement (6) présente à son extrémité inférieure ou, respectivement, à son extrémité intérieure, des éléments de liaison par traction, de préférence une vis (27) ou un écrou (28), et que la vis est logée de préférence à l'intérieur du pivot à enfoncement (12), qu'elle fait saillie à l'extrémité supérieure du pivot et qu'elle présente de préférence à cet endroit un oeillet d'accrochage (30) ou similaire.

7. Dispositif selon l'une des revendications 3 à 6, caractérisé par le fait que les raccords d'un accessoire de montage (9) qui sont tournés vers un élément de poutre (2) à maintenir, et en particulier les extrémités de leurs bras de maintien, présentent une distance par rapport. à l'élément de poutre dans la position d'enfoncement du pivot à enfoncement (12) dans la cavité intérieure (18) du pivot de raccordement (6).

8. Dispositif selon la revendication 3, caractérisé par le fait que l'ouverture de liaison (7) destinée au pivot de raccordement (6) d'un élément de poutre voisin (2) est réalisée sous forme traversante et que sa plus faible largeur est dimensionnée de telle manière que, par rapport au pivot de raccordement (6) à introduire, il reste pour les déplacements d'ajustage un intervalle (8) qui, dans la position de prémontage, est surmonté par les accessoires de montage (9) et qui, dans la position finale du montage, est rempli de façon à être statiquement rigide.

9. Dispositif selon la revendication 8, caractérisé par le fait que le pivot de raccordement (6) présente une cavité intérieure (18) ouverte vers le haut pour recevoir provisoirement et partiellement pour le prémontage le pivot à enfoncement (12) de l'accessoire de montage (9).

10. Dispositif selon l'une des revendications 8 ou 9, caractérisé par le fait que le pivot de raccordement (6) des éléments de poutre (2) comporte un tube en acier (19) de préférence cylindrique qui est conformé intérieurement en suivant la forme du pivot à enfoncement (12) en particulier en béton ou similaire.

11. Dispositif selon la revendication 10, caractérisé par le fait que le tube en acier (19) est relié sur son côté extérieur, de préférence par soudage, à une armature en acier traversant l'élément de poutre (2), que la liaison avec le tube est prévue à son extrémité supérieure, et que l'armature s'étend ensuite à distance du tube en suivant sensiblement le contour de l'ouverture de liaison (7).

12. Dispositif selon l'une des revendications 8 à 11, caractérisé par le fait que l'ouverture de liaison (7) de l'élément de poutre (2) présente sur sa paroi intérieure des évidements anti-torsion (23).

13. Dispositif selon l'une des revendications 3 à 12, caractérisé par le fait que les contours de base des pivots à enfoncement (12) des accessoires de montage et des cavités intérieures.correspondantes (18) des éléments de poutre et/ou de leurs ouvertures de liaison (7) sont réalisés sous une forme courbe correspondant au moins partiellement, de manière connue en soi, aux courbes des trajectoires orthogonales des lignes de tension principales dans la zone du joint.

14. Dispositif selon l'une des revendications 8 à 13, caractérisé par le fait que les cavités intérieures (18) des pivots de raccordement (6) et/ou les points de raccordement destinés aux bras de maintien (13) servent de points de fixation pour les éléments d'escalier (4, 4a) lors de leur montage, après l'enlèvement des accessoires de montage (9).

15. Dispositif selon l'une des revendications 8 à 14, caractérisé par le fait qu'une garniture d'étanchéité (22) est disposée dans la zone inférieure de chaque ouverture de liaison (7) lorsque les éléments de poutre (2) sont montés au préalable.
